# FASCICULE DE BREVET EUROPEEN

(11) **EP 3 523 190 B1**
(45) Date de publication et mention de la délivrance du brevet: **25.11.2020**
(21) Numéro de dépôt: 17777057.5
(22) Date de dépôt: 03.10.2017
(51) Int. Cl.: B63B 21/10, B63B 21/66, B63B 21/16

(54) **CHAUMARD A OUVERTURE AUTOMATIQUE ET DISPOSITIF DE REMORQUAGE COMPRENANT LE CHAUMARD**
SELBSTÖFFNENDE SEILFÜHRUNG UND SCHLEPPVORRICHTUNG MIT DER SEILFÜHRUNG
AUTOMATIC-OPENING FAIRLEAD AND TOWING DEVICE COMPRISING THE FAIRLEAD

(30) Priorité: 06.10.2016 FR 1601450
(43) Date de publication de la demande: 14.08.2019
(73) Titulaire: Thales, 92400 Courbevoie (FR)
(72) Inventeur: CADALEN, François, 29200 Brest (FR); COSSON, Olivier, 29200 Brest (FR); HOFMANN, Pierre, 29200 Brest (FR)
(74) Mandataire: Marks & Clerk France
(86) Numéro de dépôt international: PCT/EP2017/075034
(87) Numéro de publication internationale: WO 2018/065385

(56) Documents cités:
- WO-A1-2015/014886
- GB-A- 1 522 131
- JP-A- 2001 354 189
- US-A- 3 347 526
- US-A- 4 658 750

## Description

L'invention concerne un chaumard destiné à équiper un dispositif de remorquage pouvant être installé sur le pont d'un navire et permettant de remorquer un objet trainé derrière le navire. Le dispositif de remorquage comprend classiquement un treuil, un câble et un chaumard, le câble circulant dans le chaumard sous l'action du treuil. Ce type de dispositif est par exemple mis en œuvre dans le domaine de l'acoustique sous-marine et plus particulièrement pour les sonars actifs remorqués. Ces sonars comprennent généralement une antenne d'émission intégrée dans un objet submersible ou « poisson » et une antenne de réception constituée d'une antenne linéaire ou « flute ». Lors de l'utilisation du sonar en remorquage, le poisson et la flute sont solidaires du même câble pour être remorqués par le navire.

Il est possible d'utiliser le sonar en mode passif, c'est-à-dire sans son antenne d'émission ou en mode actif avec son antenne d'émission formée par le poisson et son antenne de réception. Pour assurer ces deux modes de fonctionnement le poisson est fixé et connecté de façon amovible sur le câble. Lorsque le poisson est en place sur le câble, il est suspendu au câble de façon à ce que son centre de gravité soit situé sous l'axe du câble. Le poisson comprend un corps et un ou deux bras. L'extrémité libre de chaque bras est accrochée sur le câble par le dessus du câble afin de permettre le guidage du câble dans le chaumard.

Le câble comprend généralement une âme formée de conducteurs électriques et/ou optiques permettant de transmettre de l'énergie et des informations entre des équipements du sonar situés à bord du navire et les antennes. L'âme du câble est généralement recouverte d'un toron de fils métalliques assurant la tenue mécanique du câble. La constitution du câble lui impose un rayon de courbure minimum. En deçà de ce rayon, des contraintes mécaniques inadmissibles apparaissent et entrainement une détérioration des constituants du câble. Le treuil fixé sur le pont du navire possède un touret sur lequel le câble peut s'enrouler lorsque le sonar est inactif et que les antennes sont rangées à bord du navire. Le diamètre du touret permet de garantir que les éléments enroulés ne sont pas courbés selon un rayon inférieur au rayon de courbure minimum.

Lorsque les éléments remorqués sont à la mer, le câble est guidé par le chaumard qui permet de sécuriser son rayon de courbure effectif. Un tel chaumard est par exemple décrit dans la demande de brevet WO 2015/014886 A1. Le chaumard constitue le dernier élément de guidage du câble par rapport au navire avant la descente du câble dans l'eau. Le chaumard comprend un bâti fixé sur le pont du navire et un canal dans lequel coulisse le câble. Le canal possède une section ouverte par le dessus de façon à ce que le câble soit maintenu dans le canal par gravité. Lorsque la mer est formée ou lors de manœuvres du navire, le câble peut sortir du canal, le chaumard ne remplissant alors plus son rôle de guidage. Pour éviter que le câble ne sorte du canal, il est souhaitable de refermer au moins une section du canal. Mais le fait de refermer le canal empêche les bras du poisson de transiter par le chaumard.

La demanderesse a tenté de réaliser en interne un chaumard possédant une section fermée qu'un opérateur peut ouvrir manuellement pour laisser passer les bras du poisson. La position du chaumard à l'arrière du navire, voire en partie surplombant le tableau arrière du navire rend la manœuvre d'ouverture et de fermeture délicate voire dangereuse dans des conditions difficiles de navigation. Le déport des commandes d'ouverture et de fermeture du chaumard serait envisageable mais compliqué à mettre en œuvre. De plus, le dispositif de remorquage nécessite déjà un opérateur manœuvrant le treuil. Si cet opérateur devait se déplacer pour manœuvrer l'ouverture du chaumard, cela risquerait de laisser le chaumard ouvert pendant une durée trop longue. Un deuxième opérateur pourrait manœuvrer le chaumard ce qui génère un coût d'exploitation plus important pour le dispositif de remorquage.

L'invention apporte une solution à ce problème en proposant un chaumard à canal refermé pouvant s'ouvrir automatiquement lors du passage du poisson.

A cet effet, l'invention a pour objet un chaumard destiné à équiper un dispositif de remorquage pouvant être installé sur le pont d'un navire et comprenant un treuil, un câble circulant dans le chaumard sous l'action du treuil, le chaumard comprenant :
- un canal à section ouverte s'étendant selon une direction principale permettant de guider le câble,
- un pêne mobile refermant une section du canal,
- un capteur d'effort situé en avant du pêne dans un sens porté par la direction principale et configuré pour détecter un effort extérieur, et
- un déclencheur configuré pour ouvrir le pêne lorsque qu'un effort exercé sur le capteur et orienté selon la direction principale dans le sens dépasse un effort prédéterminé et pour refermer le pêne lorsque cet effort disparait.

Avantageusement le capteur d'effort est configuré pour détecter un effort extérieur en avant du pêne dans les deux sens portés par la direction principale et le déclencheur est configuré pour ouvrir le pêne lorsque qu'un effort exercé sur le capteur et orienté selon la direction principale dans les deux sens dépasse l'effort prédéterminé et pour refermer le pêne lorsque cet effort disparait.

Selon un premier mode de réalisation de l'invention, le pêne est mobile en rotation par rapport au canal autour d'un axe de rotation sensiblement perpendiculaire à la direction principale.

Avantageusement, selon le premier mode de réalisation, le capteur d'effort comprend une languette mobile en rotation autour de l'axe de rotation. Le déclencheur comprend un cliquet pouvant prendre deux positions, dont une première position, dite fermée, est effective sans effort sur la languette et maintient le pêne fermé et dont une seconde position, dite ouverte, laisse libre la rotation du pêne. Le cliquet est entrainé par la languette de la position fermée à la position ouverte après dépassement de l'effort prédéterminé, le chaumard comprenant en outre un premier ressort relié entre le canal et la languette, la raideur du ressort participant à l'effort prédéterminé et au réalignement du pêne avec la languette.

Le premier ressort peut être précontraint, la précontrainte participant à l'effort prédéterminé et au réalignement du pêne avec la languette.

Avantageusement, selon le premier mode de réalisation, le déclencheur comprend un second ressort tendant à refermer le pêne, le second ressort étant relié en série avec le premier ressort. Le pêne est solidaire du point commun entre les deux ressorts.

Le second ressort possède avantageusement une raideur inférieure à celle du premier ressort.

Le second ressort peut être précontraint à une valeur inférieure à celle du premier ressort.

Selon un second mode de réalisation de l'invention, le pêne est mobile en translation par rapport au canal selon un axe sensiblement perpendiculaire à la direction principale.

Avantageusement, selon le second mode de réalisation, le capteur d'effort comprend une languette mobile en rotation autour d'un axe de rotation sensiblement perpendiculaire à la direction principale et des moyens pour transformer un mouvement de rotation de la languette en translation du pêne. Ces moyens sont avantageusement irréversibles.

Avantageusement, le chaumard du second mode de réalisation comprend une came tournant avec la languette et un levier pivotant comprenant, à distance de son axe de pivotement, un pion s'appuyant sur la came et une rainure dans laquelle s'appuie le pêne.

Le chaumard comprend avantageusement un ressort de rappel tendant à ramener la came à une position d'équilibre dans laquelle le pêne est fermé.

L'invention a également pour objet un dispositif de remorquage pouvant être installé sur le pont d'un navire et comprenant un treuil, un câble et un chaumard selon l'invention, le chaumard et le treuil étant fixes l'un par rapport à l'autre.

L'invention sera mieux comprise et d'autres avantages apparaîtront à la lecture de la description détaillée d'un mode de réalisation donné à titre d'exemple, description illustrée par le dessin joint dans lequel :
la figure 1 représente de façon schématique un navire tractant un sonar actif ;
la figure 2 représente de façon plus précise un dispositif de remorquage fixé sur le pont du navire ;
la figure 3 représente un chaumard dans lequel transite un poisson ;
la figure 4 représente en perspective un premier mode de réalisation d'un mécanisme d'ouverture automatique du chaumard ;
les figures 5a, 5b et 5c représentent le chaumard de profil dans différentes positions du mécanisme d'ouverture automatique de la figure 4 ;
la figure 6 représente plus en détail le mécanisme d'ouverture automatique de la figure 4 ;
Les figures 7, 8, 9 et 9a représentent en coupe le mécanisme d'ouverture automatique de la figure 4 ;
Le figure 10 représente la variation d'effort sur une languette du mécanisme de la figure 4 en fonction de la course de la languette ;
La figure 11 représente un schéma cinématique du premier mode de réalisation ;
la figure 12 représente en perspective un second mode de réalisation d'un mécanisme d'ouverture automatique du chaumard ;
la figure 13 représente en vue de coté le mécanisme d'ouverture automatique du second mode de réalisation.

Par souci de clarté, les mêmes éléments porteront les mêmes repères dans les différentes figures.

L'invention est décrite en rapport au remorquage d'un sonar par un bâtiment de surface. Il est bien entendu que l'invention peut être mise en œuvre pour d'autres éléments remorqués.

La figure 1 représente un navire 10 tractant un sonar actif 11 comprenant une antenne d'émission acoustique 12 souvent appelée poisson et une antenne de réception acoustique 13 souvent appelée flûte. Le sonar 11 comprend également un câble 14 permettant de tracter les deux antennes 12 et 13. Le câble 14 assure également l'acheminement de signaux et d'alimentations entre le navire 10 et les antennes 12 et 13 du sonar 11.

Les antennes 12 et 13 sont mécaniquement arrimées et connectés électriquement et/ou optiquement au câble 14 de manière appropriée. De manière classique, l'antenne de réception 13 est formée d'une antenne linéaire de forme tubulaire identique à celles que l'on trouve dans les sonars passifs, d'où son nom de flute, tandis que l'antenne d'émission 12 est intégrée dans une structure volumique ayant une forme s'apparentant à celle d'un poisson. La flûte de réception est généralement disposée à l'arrière, au niveau de l'extrémité du câble 14, le poisson étant positionné sur la partie du câble 14 la plus proche du navire 10. Durant une mission d'acoustique sous-marine, l'antenne 12 émet des ondes sonores dans l'eau et l'antenne de réception 13 capte d'éventuels échos provenant de cibles sur lesquels se reflètent les ondes sonores issues de l'antenne 12.

L'antenne de réception 13 est généralement arrimée de manière permanente au câble 14 alors que le poisson 12 est, quant à lui, arrimé de manière amovible. A cet effet le câble 14 comporte une zone d'arrimage 15 du poisson 12, zone dans laquelle sont implantés des moyens pour fixer mécaniquement le poisson 12 et pour réaliser son raccordement électrique et/ou optique au câble 14.

La mise à l'eau et la sortie de l'eau des antennes 12 et 13 est réalisée au moyen d'un treuil 16 disposé sur un pont 17 du navire 10. Le treuil 16 comprend un touret 18 dimensionné pour permettre l'enroulent du câble 14 ainsi que de l'antenne de réception 13. Le treuil 16 comprend également un châssis. Le touret 18 tourne par rapport au châssis pour permettre l'enroulement du câble. L'enroulement du câble 14 permet de haler le poisson 12 à bord du navire 10, par exemple sur une plateforme arrière 19 prévue à cet effet.

Un chaumard 20 permet de guider le câble 14 en aval du touret 18. Le chaumard 20 constitue le dernier élément de guidage du câble 14 avant sa descente dans l'eau. Lors du remorquage, l'inclinaison du câble 14 peut varier par rapport à l'axe longitudinal du navire 10. Les variations d'inclinaison sont notamment dues aux changements de cap et de vitesse du navire et aussi à l'état de la mer. Une des fonctions du chaumard 20 est de garantir au câble 14 et à l'antenne linéaire que leurs rayons de courbure respectifs ne dépassent pas une limite inférieure prédéfinie. Le câble 14 comprend par exemple une âme formée de conducteurs électriques et/ou optiques permettant de transmettre de l'énergie et des informations entre des équipements du sonar situés à bord du navire 10 et les antennes 12 et 13. L'âme du câble 14 est généralement recouverte d'un toron de fils métalliques assurant la tenue mécanique du câble 14 notamment à la traction. En deçà de la limite inférieure de courbure, on risque des déformations permanentes ou des ruptures de constituants du câble 14. Il en est de même pour l'antenne linéaire.

Sur la figure 2, on a représenté plus en détails en vue de côté (depuis tribord) les éléments du dispositif de remorquage. Le chaumard 20 comprend un bâti 21 destiné à être fixé sur un pont 19 du navire, côté mer par rapport au treuil 16. Le pont 19 est ici une plate-forme arrière du navire 10. Autrement dit, le chaumard 20 est fixé vers l'arrière du navire 10 par rapport au treuil 16. Sur la réalisation des figures, le chaumard 20 et le treuil ne sont pas fixés sur le même pont mais pourraient en variante être disposés sur le même pont. Un dispositif de trancannage 22 permettant de ranger correctement le câble 14 sur le touret 18 est interposé entre le treuil 16 et le chaumard 20. Le câble 14 est ici guidé par le dispositif de trancannage 22 entre le chaumard 20 et le treuil 16. En variante le bâti 21 est solidaire d'un trancannage 22. Autrement dit, le bâti 21 est fixé à un dispositif de trancannage destiné à effectuer des mouvements en translation parallèlement à l'axe de rotation du touret 18 afin de ranger correctement le câble 14 sur le touret 18. Dans le cas de la fixation du bâti 21 au trancannage 22, c'est l'ensemble du chaumard 20 qui effectue des mouvements de translation parallèlement à l'axe du touret 18 afin de ranger correctement le câble 14 sur le touret 18.

Coté mer, le câble 14 peut osciller en fonction de l'état de la mer ou plus simplement en cas de changement de cap du navire. A cet effet, le chaumard 20 peut comprendre plusieurs secteurs articulés entre eux et permettant chacun de guider le câble 14. Un tel chaumard est par exemple décrit dans la demande de brevet WO 2015/014886 A1 déposé au nom de la demanderesse. Dans ce document, l'axe de l'articulation des secteurs coupe la direction principale le long duquel le câble s'étend. Il est possible de disposer l'axe de rotation de l'articulation des secteurs différemment, comme par exemple décrit dans le document WO 2013/068497 A1 également déposé au nom de la demanderesse. Il est bien entendu possible de mettre en œuvre l'invention dans un chaumard ne comprenant qu'un seul secteur fixé au bâti 21 ou mobile en rotation par rapport à celui-ci.

La figure 3 représente le chaumard 20 dans lequel transite poisson 12. Le poisson 12 comprend deux bras 12a et 12b permettant de l'accrocher sur le câble 14.

Le chaumard 20 comprend un premier secteur 23 fixe par rapport au bâti 21, et un deuxième secteur 24, appelé secteur pivotant, permettant tous deux de guider le câble 14. Chacun des secteurs 23, 24 comprend un canal ou sillon, 25 pour le secteur 23, 26 pour le secteur 24. Le câble 14 coulisse dans les canaux 25 et 26 qui sont sensiblement dans le prolongement l'un de l'autre de manière à pouvoir guider le câble 14 tout le long du chaumard 20. Chacun des canaux 25 et 26 permet une courbure du câble 14. Les canaux 25 et 26 sont dimensionnés et agencés de façon à limiter la courbure maximale du câble 14 à une courbure prédéterminée. Les secteurs 23 et 24 sont articulés entre eux. Le secteur 24 peut pivoter autour d'un axe 28 par rapport au secteur 23. Le rayon de courbure minimum est maintenu lors des mouvements de rotation du secteur 24 par rapport au secteur 23.

Les secteurs 23 et 24 possèdent des sections en forme de la lettre C permettant de guider le câble dans la partie basse du C et plus précisément dans les canaux 25 et 26. L'ouverture du C permet de faire passer les bras 12a et 12b du poisson 12. Afin d'éviter toute sortie du câble 14 du chaumard 20 lors de mouvements intempestifs du câble 14, le coté ouvert du chaumard 20 comprend au moins une section fermée. Selon l'invention cette section fermée s'ouvre et se ferme de façon automatique lors du passage des bras 12a et 12b.

La figure 4 représente en perspective un premier mode de réalisation d'un mécanisme d'ouverture automatique du chaumard 20. Les deux canaux 23 et 24 s'étendent selon une direction principale 27 que suit le câble 14. Dans l'exemple représenté, la direction 27 est courbe. Sa courbure est définie pour limiter celle câble 14. Dans le cadre de l'invention cette direction peut également être droite. Une section du chaumard 20 est définie dans un plan perpendiculaire à la direction 27.

Le chaumard 20 comprend :
- un pêne 30 mobile refermant une section du secteur 24,
- un capteur d'effort 32 situé en avant du pêne 30 dans un sens 34 porté par la direction principale et configuré pour détecter un effort extérieur, et
- un déclencheur 36 configuré pour ouvrir le pêne 30 lorsque qu'un effort exercé sur le capteur 32 et orienté selon la direction principale dans le sens 34 dépasse un effort prédéterminé et pour refermer le pêne 30 lorsque cet effort disparait.

Sur la figure 4 le sens 34 correspond à la remontée du poisson 12 vers le treuil 16. L'effort prédéterminé correspond à celui exercé par les bras 12a et 12b lorsqu'ils entrent en contact avec le capteur d'effort 32. Avantageusement, le capteur d'effort 32 peut détecter un effort également dans le sens inverse au sens 34 et le déclencheur ouvre le pêne 30 également lorsque l'effort détecté par le capteur d'effort 32 dans le sens inverse dépasse l'effort prédéterminé et ferme le pêne 30 lorsque cet effort disparait. Ainsi le pêne 30 s'ouvre et se ferme lorsque le poisson 12 et plus précisément chacun des bras du poisson 12, traverse le chaumard 20 aussi bien lors de sa remontée vers le treuil 16 que lors de sa descente dans l'eau.

Lorsque le chaumard comprend plusieurs secteurs 23 et 24, comme dans l'exemple représenté, avantageusement, associé à chaque secteur, le chaumard 20 peut comprendre son propre mécanisme d'ouverture automatique. Les mécanismes d'ouverture automatique de chacun des secteurs 23 et 24 peuvent fonctionner simultanément. Le déclenchement de l'ouverture se fait alors à l'aide d'un capteur d'effort commun aux différents mécanismes. Alternativement, les différents mécanismes fonctionnement indépendamment l'un de l'autre, chacun ayant son propre capteur d'effort. Cette indépendance permet de réduire au maximum le temps d'ouverture des différents pênes afin de sécuriser au mieux le câble 14 à l'intérieur du chaumard 20.

Les figures 5a, 5b et 5c représentent le chaumard 20 de profil dans différentes positions des mécanismes d'ouverture automatique associés à chaque secteur 23 et 24. Sur ces figures on distingue le pêne 30 et le capteur d'effort 32 du secteur 24 ainsi qu'un pêne 40 et un capteur d'effort 42 associés au secteur 23. Sur la figure 5a, les pênes 30 et 40 sont fermés, sur la figure 5b les pênes 30 et 40 sont ouverts de façon à laisser passer le poisson 12 vers la mer et sur la figure 5c les pênes 30 et 40 sont ouverts de façon à laisser passer le poisson 12 vers le treuil 16. Dans la variante représentée, les pênes sont mobiles en rotation autour d'un axe, 31 pour le pêne 30 et autour d'un axe 41 pour le pêne 40.

La figure 6 représente plus en détail le secteur 24 et son mécanisme d'ouverture automatique. Le capteur d'effort 32 comprend une languette 33 mobile en rotation autour de l'axe de rotation 31. Le capteur d'effort 32 permet de détecter un effort en avant du pêne 30 dans le sens de déplacement considéré pour le câble 14. Autrement dit, lorsqu'un des bras 12a ou 12b approche du mécanisme d'ouverture automatique, un contact s'opère avec la languette 33 qui est située en avant du pêne 30. Ainsi aucun contact ne s'opère avec le pêne 30 lui même. En effet, un tel contact pourrait gêner son ouverture et entrainer des dégradations du pêne 30 et du bras 12a ou 12b. Sur la figure 6 on distingue l'avance de la languette 33 dans les deux sens de déplacement possible du câble 14. L'avance est par exemple angulaire d'une dizaine de degrés : avance 45 lorsque le poisson 12 traverse le chaumard 20 vers la mer et avance 46 lorsque le poisson 12 traverse le chaumard 20 vers le treuil 16. D'antre formes de languettes 33 sont également possible et l'avance peut être définie linéairement. Le mécanisme d'ouverture automatique du secteur 23 est réalisé de façon semblable au mécanisme du secteur 24 avec ses avances dans les deux sens de circulation du câble 14 dans le chaumard 20.

La figure 7 représente le mécanisme d'ouverture automatique en coupe par l'axe 31.

Le déclencheur 36 est situé à l'intérieur d'une cloche 50 solidaire de la languette 33. Le déclencheur 36 comprend principalement un cliquet 52 pouvant prendre trois positions : une position où le pêne 30 est fermé comme représenté sur la figure 5a et deux positions ouvertes où le pêne 30 est ouvert comme représenté sur les figure 5b et 5c. La position fermée est effective sans effort sur la languette 33 et les positions ouvertes sont atteintes lorsqu'un effort supérieur à un effort prédéterminé dans un des deux sens porté par la direction principale 27 est exercé sur la languette 33. Le cliquet 52 peut ne posséder qu'une seule position ouverte si un effort d'appui sur la languette 33 n'est détecté que dans un seul sens.

Le cliquet 52 est également visible sur les coupes HH et DD représentées sur les figures 8 et 9. Les plans de coupe HH et DD sont perpendiculaires à l'axe 31 et leur position est identifiée sur la figure 7.

Le mécanisme d'ouverture automatique possède un arbre 54 s'étendant selon l'axe 31. L'arbre est fixé au pêne 30 non représenté sur la figure 7. Une des extrémités 56 de l'arbre 54 peut être cannelée pour assurer la mise en position du mécanisme avec le pêne 30. Le maintient en position du mécanisme et du pêne 30 peut être assuré au moyen d'un taraudage 58. Tout autre moyen de mise en position et de maintien en position est bien entendu possible. Le mécanisme comprend un bâti 60 fixé au secteur 24. Le pêne 30 et la languette 33 sont mobiles en rotation autour de l'axe 31 par rapport au bâti 60 et donc par rapport au secteur 24.

Le cliquet 52 comprend deux doigts 61 et 62 mobiles en rotation par rapport au bâti 60 autour d'un axe 64. Les doigts possèdent chacun un crochet : 65 pour le doigt 61 et 66 pour le doigt 62. Lorsque le cliquet 52 est en position fermé comme représenté sur la figure 8, les crochets 65 et 66 viennent en butée contre l'arbre 54. Ainsi, le pêne 30 est immobilisé par rapport au bâti 60 et ne peut donc pas bouger par rapport au secteur 24. Le cliquet 52 comprend un ressort 68 maintenant les deux doigts 61 et 62 en butée sur l'arbre 54. Les crochets 65 et 66 peuvent venir en butée directement contre l'arbre 54 ou avantageusement contre une came 67 liée à l'arbre par des vis 69 formant des fusibles mécaniques. En fonctionnement normal la came 67 et l'arbre 54 sont solidaires l'un de l'autre. En cas de défaillance du mécanisme d'ouverture automatique, les vis 69 peuvent se rompre et libérer la came 67 qui peut alors tourner par rapport à l'arbre 54. Une défaillance peut être par exemple due à un grippage des doigts 65 et 66 contre la came 67 empêchant l'ouverture du pêne 30, même si l'effort sur le capteur d'effort dépasse le seuil prédéterminé pour l'ouverture.

Lors d'un mouvement de rotation de la languette 33, un pion 70, solidaire de la languette 33, permet d'ouvrir le cliquet 52 en écartant l'un des doigts 61 et 62. En pratique le pion 70 est fixé à la cloche 50 qui elle-même est fixée à la languette 33.

Par ailleurs, un premier ressort 72 s'oppose à la rotation de la languette 33 par rapport au pêne 30 qui en position fermée du cliquet 52 est fixe. De plus, en complément du ressort 72, la forme intérieure des doigts 61 et 62 sur laquelle s'appuie le pion 70 ainsi que la forme des crochets 65 et 66 sont configurées pour définir l'effort au-delà duquel le cliquet 52 s'ouvre pour libérer le pêne 30. La figure 9a est une partie agrandie de la figure 9 où l'on distingue la forme des doigts 61 et 62 au voisinage du point d'équilibre où aucun effort n'est exercé sur la languette 33. Lorsqu'un appui apparait sur la languette 33, le pion 70 se déplace en poussant par exemple le doigt 62. En début de course la forme intérieure du doigt est sensiblement plate pour n'induire aucun mouvement du doigt 62. Cette zone plate est repérée 76. Ensuite, en poursuivant sa course, le pion 70 atteint un épaulement incliné 78 forçant le doigt 62 à s'écarter de l'arbre 54. Le crochet 66 est libéré de sa butée. C'est lors du passage de cet épaulement que le pêne 30 est libéré. Toujours en poursuivant sa course le pion 70 atteint une zone 80 sensiblement circulaire autour de l'arbre 54. Dans cette zone le crochet 66 est maintenu à distance de sa butée. Les formes intérieures de l'autre doigt 61 sont par exemple symétriques. Des formes asymétriques sont possibles, notamment pour décaler l'avance dans un sens par rapport à l'autre ou pour obtenir des efforts différents que doit appliquer un des bras 12a ou 12b du poisson 12 dans un sens et dans l'autre. Une différence d'effort peut être utile car à la descente vers la mer, seule la trainée de la flute 13 entraine le poisson alors que lors de la remontée du poisson, le treuil 16 peut exercer un effort plus important. De plus, lors de la remontée, du poisson 12, le chaumard 20 et donc la languette 33 sont susceptibles de recevoir des paquets de mer. En conséquence, il est utile de différentier les valeurs d'effort prédéterminé à exercer sur la languette 33 pour ouvrir le pêne 30 à la remontée du poisson 12, correspondant au sens 34 et à la descente du poisson correspondant au sens inverse. La valeur d'effort prédéterminée pour le sens 34 est donc avantageusement plus importante que la valeur d'effort prédéterminée pour le sens inverse.

Il est également possible de différentier l'effort nécessaire à l'ouverture du cliquet 52 dans les deux sens de rotation en doublant le ressort 72, l'un agissant dans un sens et l'autre agissant dans l'autre sens. Pour chacun des deux ressorts, il est possible de choisir des raideurs différentes et des précontraintes différentes.

Une fois le cliquet 52 ouvert, ses formes ne bloquent plus la rotation du pêne 30. Le ressort 72 applique alors une action de rappel du pêne 30 pour réaligner le pêne 30 avec la languette 33 et ainsi éviter un contact entre le bras 12a ou 12b et le pêne 30.

Avantageusement, le mécanisme comprend un second ressort 74 relié entre le bâti 60 et le premier ressort 72 et tendant à refermer le pêne 30 qui est solidaire du point commun entre les deux ressorts 72 et 74. En choisissant une raideur du second ressort 74 inférieure à celle du premier ressort 72, il est possible à la fois de limiter l'effort nécessaire à l'ouverture complète du mécanisme et à la fois de conserver un effort de déclenchement important du cliquet 52 et donc de conserver l'effort minimum à dépasser pour déclencher l'ouverture du pêne 30. Disposer les deux ressorts 72 et 74 en série entre le bâti 60 et la languette 33 avec le pêne 30 fixé au point commun des deux ressorts 72 et 74 permet de maintenir un décalage angulaire entre la languette 33 et le pêne 30 et ainsi éviter tout contact entre le bras 12a ou 12b et le pêne 30.

Les deux ressorts 72 et 74 sont préchargés de façon permettre le retour vers la position fermée lorsque l'appui sur la languette 33 cesse. Il est possible de régler la précharge et la raideur du ressort 74 à une valeur inférieure à celle du ressort 72 afin de réduire encore l'effort nécessaire à l'atteinte de la position ouverte du pêne 30.

En variante, il est possible de n'utiliser qu'un seul ressort appliquant à la fois un rappel du pêne 30 par rapport au bâti 60 et un rappel de la languette 33 par rapport au bâti 60. Néanmoins la mise en œuvre d'un seul ressort (par sens) présente l'inconvénient de laisser la languette 30 libre lors de l'ouverture du cliquet 52 et c'est un des bras du poisson qui pousse sur le pêne 30 après déverrouillage du cliquet 52. De plus, cette variante, pour un même effort prédéterminé de déclenchement de l'ouverture du pêne 30, entraine un effort nécessaire à l'ouverture complète représentée sur la figure 5b ou 5c plus important que l'effort de déclenchement dans la variante à deux ressorts (par sens), ainsi qu'un encombrement du ressort plus important pour accepter l'amplitude d'ouverture.

Le ressort 74 est précontraint entre deux flasques 82 et 84 libres rotation par rapport au bâti 60 chacun dans un secteur angulaire donnant la course angulaire possible pour le pêne 30 pour un des sens de rotation. La position d'équilibre est visible sur la figure 9 où le flasque 82 est en butée contre une clavette 86 fixée au bâti 60. Le flasque 82 comprend un secteur angulaire libre 88 lui permettant de tourner par rapport au bâti 60 lors de la rotation du pêne 30 dans un des sens de rotation. Dans l'exemple représenté, la rotation maximale du pêne 30 est de 110°. Une valeur de rotation maximale de l'ordre de 90° ou légèrement supérieure permet au pêne 30 de s'escamoter suffisamment lors du passage des bras du poisson 12. Le flasque 84 comprend un secteur angulaire semblable permettant la rotation du pêne 30 dans l'autre sens de rotation. Les secteurs angulaires libres des flasques 82 et 84 peuvent être différents en fonction des courses maximum souhaitées pour le pêne 30 dans ses deux sens de rotation.

Comme pour le ressort 72, il est possible de dédoubler le ressort 74 pour distinguer aussi bien la raideur que la précontrainte dans les deux sens de circulation du câble 14 dans le chaumard 20.

La figure 10 représente sous forme de courbe l'effort appliqué sur la languette 33 en fonction du déplacement de celle-ci dans un des sens porté par la direction principale 27. En pratique les ressorts 72 et 74 sont, dans la variante représentée, des ressorts de torsion, l'effort est donné sous forme d'un couple noté C. De plus, la languette 33 se déplaçant en rotation, son déplacement est exprimée en angle noté a. Un jeu fonctionnel a1 par exemple d'environ 1° est prévu entre la came 67 et le cliquet 52, plus précisément, entre les doigts 65 et 66 et la came 67. Ce jeu permet d'assurer le retour du cliquet 52 en position fermée et donc du pêne 30 en position fermée. Un couple C1 représente la précharge du ressort 74. Au début du déplacement de la languette 33 du à un appui dans un des deux sens porté par la direction principale 27, le jeu fonctionnel a1 est rattrapé par une tension du ressort 74. Une fois ce jeu rattrapé, le cliquet 52 est en appui sur la came 67 et le couple nécessaire à une rotation de la languette 33 est le couple de précharge C2 du ressort 72 qui est supérieur au couple C1, d'où la partie verticale de la courbe entre les couples C1 et C2 pour la position angulaire a1. Au delà de la position a1, le pion 70 parcourt la zone plate 76 et le ressort 72 se tend à partir d'une précharge C2 jusqu'à atteindre une position a2 par exemple de l'ordre de 2,5°. A cette position le pion 70 entre en contact avec l'épaulement 78. La pente de la courbe entre les positions a1 et a2 est essentiellement donnée par la raideur du ressort 72. Ensuite le pion 70 se déplace sur l'épaulement 78 et la courbe devient sensiblement verticale pour atteindre l'effort prédéterminé de déclenchement C5 à dépasser pour libérer la rotation du pêne 30 et permettre ainsi son ouverture. L'effort C5 est par exemple atteint pour une position angulaire a3 de 3°, qui est inférieure l'avance de la languette 33 par rapport au pêne 30. Cette avance est représentée sur la figure 10 par une position angulaire a4 par exemple de l'ordre de 10°. Ainsi le pêne 30 s'ouvre avant que l'objet (en l'occurrence le poisson) ayant déclenché son ouverture ne l'atteigne.

Entre la position d'équilibre où α = 0° et la position a3, la languette 33 se déplace angulairement sans que le pêne 30 ne tourne. A la libération du pêne 30, celui-ci se réaligne avec la languette 33. Autrement dit, au-delà de la position a3, la languette 33 retrouve l'avance qu'elle avait sur le pêne 30 à la position de repos pour α = 0° afin d'éviter tout contact entre le bras 12a ou 12b avec le pêne 30. La raideur du ressort 72 participe au réalignement du pêne 30 avec la languette 33.

Après ouverture du pêne 30, la courbe de la figure 10 revient à une valeur plus basse et suit une pente modérée donnée par la raideur du second ressort 74. La descente de la courbe est due à la transition entre les zones 78 et 80 du doigt 62 ainsi qu'à la libération du crochet 66 qui frottait contre sa butée sur l'arbre 54. La précontrainte C1 du second ressort 74 est, dans l'exemple représenté, inférieure à la précontrainte C2 du premier ressort 72. Alternativement, il est possible de ne pas précharger le premier ressort 72 à condition que sa raideur soit suffisamment élevée pour que son couple de rappel dépasse le couple C1 de précharge du second ressort 74 pour la position angulaire a2.

Au-delà de la position a3, la rotation de la languette 33 se poursuit jusqu'à la position a5, par exemple de l'ordre de 110°, position à la quelle le couple de rappel est C3 essentiellement fonction de la raideur du second ressort 74.

La variante à un seul ressort (par sens) est également représentée en pointillé sur la figure 10. Au partir d'une précharge C4, le ressort unique se tend jusqu'à atteindre un couple C6 pour la position a5. Le couple C6 découle de la raideur du ressort unique et du couple C5 minimum souhaitée pour le couple à l'ouverture du mécanisme à la position a3. La variante à un seul ressort entraine une valeur C6 bien plus importante que la valeur C3 si la raideur du ressort est importante. Il est possible de choisir, pour ce ressort unique une raideur plus faible (pente moins prononcée pour la courbe en pointillée) mais cela nécessite une augmentation très importante de l'encombrement.

La courbe est sensiblement symétrique par rapport à l'axe des ordonnées aux adaptations près décrites plus haut, valeur du couple maximum C5 et amplitude angulaire qui peuvent être réglées différemment dans les deux sens de rotation. Ainsi le pêne 30 tend à revenir vers sa position d'équilibre fermée quelque soit son sens de rotation.

En revenant à la variante à deux ressorts 72 et 74, lorsque l'effort sur la languette 33 disparait, la languette 33 et le pêne 30 se referment en suivant une courbe directe du point de la courbe (a5, C3) au point (0, C1) puis (0,0). La précontrainte C1 du second ressort 74 assure la fermeture du pêne 30 et le retour du pion 70 à sa position d'équilibre.

Le rappel de la languette 33 par rapport à l'arbre 54 s'effectue de façon semblable à celle du pêne 30 par rapport au bâti 60. Le ressort 72 est précontraint entre deux flasques 90 et 92 mobiles en rotation par rapport à l'arbre 54. Le flasque 90 est accouplé à l'arbre 54 via une clavette et le flasque 92 est accouplé à la cloche 50 et donc à la languette 33 via un pion. Le débattement angulaire du flasque 90 est d'environ 10° par rapport à l'arbre 54, il correspond à l'avance 45 et 46 de la languette 33 par rapport au pêne 30, il peut être assuré comme précédemment au moyen d'une clavette fixée à l'arbre 54 et d'un secteur angulaire libre réalisé dans le flasque 90.

La figure 11 représente un schéma cinématique du premier mode de réalisation. Sur ce schéma quelques variantes ont été représentées par rapport aux représentations en coupe des figures 7 à 9. Plus précisément, sur les figures 7 et 8, on distingue un ressort 68 tendant à ramener les deux doigts 61 et 62 en appui contre l'arbre 54 par l'intermédiaire des crochets 65 et 66. Sur le schéma cinématique de la figure 11, le ressort 68 a été remplacé par deux ressorts 68.1 et 68.2. Le ressort 68.1 est disposé entre le doigt 61 et le bâti 60. Le ressort 68.1 tend à ramener le doigt 61 en appui contre l'arbre 54. De même, Le ressort 68.2 est disposé entre le doigt 62 et le bâti 60. Le ressort 68.2 tend à ramener le doigt 62 en appui contre l'arbre 54. Ce dédoublement du ressort 68 permet de différentier l'effort nécessaire à l'ouverture du cliquet 32 dans le deux sens.

Le pion 70 solidaire de la cloche 50 et de la languette 33 apparait sur le schéma de la figure 11. Le contact que le pion 70 peut exercer sur l'un des doigts 61 ou 62 est représenté sous forme d'une liaison linéaire rectiligne. Une liaison ponctuelle est également envisageable. Il est bien entendu que le pion 70 n'exerce qu'un seul contact à la fois, soit sur le doigt 61, soit sur le doigt 62. En conséquence, une seule des liaisons linéaires rectilignes n'est effective à la fois, l'autre étant absente.

Sur le schéma cinématique de la figure 11, les ressorts 72 et 74 ont également été dédoublés comme évoqué plus haut. Pour un des sens la fonction assurée par le ressort 72 est assurée par le ressort 72.1 maintenu entre les deux flasques 90.1 et 92.1. Pour l'autre sens, la fonction assurée par le ressort 72 est assurée par le ressort 72.2 maintenu entre les deux flasques 90.2 et 92.2.

De même, Pour un des sens la fonction assurée par le ressort 74 est assurée par le ressort 74.1 maintenu entre les deux flasques 82.1 et 84.1. Pour l'autre sens, la fonction assurée par le ressort 74 est assurée par le ressort 74.2 maintenu entre les deux flasques 82.2 et 84.2. La clavette 86 solidaire du bâti 60 est également dédoublée et représentée sur la figure 11. Le flasque 82.1 prend appui contre la clavette 86.1. Le flasque 82.2 prend appui contre la clavette 86.2. Ces appuis sont représenté schématiquement sous forme de liaisons linéaires rectilignes qu'il est possible de perdre lorsque flasque correspondant tourne par rapport à l'arbre 54, comme par exemple dans le secteur angulaire libre 88 pour le flasque 82 comme visible sur la figure 9. De simples liaisons ponctuelles peuvent également remplacer les différentes liaisons linéaires rectilignes.

La figure 12 représente en perspective un second mode de réalisation d'un mécanisme d'ouverture automatique du chaumard 20. On retrouve les deux secteurs 23 et 24. Il est bien entendu que ce second mode de réalisation peut être mis en œuvre dans un chaumard à un seul secteur.

On retrouve dans le second mode de réalisation la languette 33 permettant de détecter un effort. On retrouve un pêne 100 qui à la différence du premier mode de réalisation s'ouvre et se ferme selon un mouvement de translation selon un axe 102. Le pêne est guidé en translation par rapport au secteur 24 selon l'axe 102.

La figure 13 représente en vue de coté le mécanisme d'ouverture automatique du second mode de réalisation. La languette 33 est, comme précédemment, mobile en rotation autour de l'axe 31 par rapport au secteur 24. Comme précédemment, le capteur d'effort 32 permet de détecter un effort en avant du pêne 30 dans le sens de déplacement considéré pour le câble 14. Cette avance est bien visible sur la figure 12 où la languette 33 dépasse du pêne 100 dans au moins un des sens porté par la direction principale 27 suivie par le câble 14 dans le secteur 24. Dans l'exemple représenté, la languette 33 dépasse du pêne 100 dans les deux sens. La forme extérieure de la languette 33 sur laquelle les bras du poisson 12 sont destinés à s'appuyer permet de définir l'avance par rapport au pêne 100.

Un pignon 104 est solidaire de la languette 33. Le pignon 104 tourne autour de l'axe 31. Un second pignon 106 est mobile en rotation par rapport au secteur 24. L'axe de rotation 108 du pignon 106 est distinct de l'axe de rotation 31 du pignon 104. Le pignon 106 est entrainé par le pignon 104 par l'intermédiaire d'une courroie 110. La languette 33, les pignons 104 et 106 ainsi que la courroie remplissent la fonction du capteur d'effort 32.

Une came 112 est solidaire du pignon 106. Un bras 114 peut pivoter à une de ses extrémités 116 par rapport au secteur 24 autour d'un axe 118 distinct des axes de rotation 31 et 108 des deux pignons 104 et 106. Le bras 114 comprend un galet 120 formant un suiveur de came et s'appuyant sur la came 112. Le pêne 100 comprend un pion 122 pouvant coulisser dans une rainure 124 réalisée dans le bras 114 à sa seconde extrémité 126. La came 112, le bras 114 et le galet 120 remplissent la fonction du déclencheur 36.

Le bras 114 forme un levier permettant de faire translater le pêne 100 selon son axe 102. La forme de la came 112 est définie pour coordonner le mouvement de translation du pêne 100 en fonction du déplacement angulaire de la languette 33. Le rapport de distance entre d'une part le pion 122 et l'axe de rotation 118 et d'autre part le galet 120 et l'axe de rotation 118 permet d'amplifier la translation du pêne 100 par rapport à la rotation de la languette 33. Cette amplification peut être modifiée par le rapport des diamètres des pignons 104 et 106. Dans l'exemple représenté, les pignons 104 et 106 ainsi que le bras 114 amplifie le déplacement en translation du pêne 100. Une réduction est également envisageable.

Tout autre moyen pour transformer le mouvement de rotation de la languette 33 en mouvement de translation du pêne 100 est possible dans le cadre de l'invention, comme par exemple un système de type bielle-manivelle.

Pour éviter que le galet 120 ne quitte son contact avec la came 112, celle-ci comprend avantageusement une gorge 130 dans laquelle se déplace le galet 120. Le galet 120 reste alors en contact avec les deux flancs de la gorge 130.

Le profil de la came 112 sur laquelle s'appuie le galet 120 est avantageusement défini pour que le mécanisme soit irréversible, c'est à dire qu'un effort sur le pêne 100 ne puisse pas l'ouvrir. Cela permet d'éviter que le frottement du câble sur le pêne 100 ne puisse le faire remonter. Ainsi seul un effort sur la languette 33 tendant à la faire pivoter autour de son axe 31 permet d'ouvrir le pêne 100.

Le profil de la came 112 est symétrique par rapport au point d'équilibre représenté sur la figure 13. Ce point d'équilibre correspond à la position basse du pêne 100 où il referme le secteur 24. La forme symétrique de la came 112 permet des mouvements identiques du pêne 100 en fonction de la rotation de la languette 33 dans les deux sens portés par la direction 27. Il est possible de prévoir des formes différentes pour chacun des deux sens en fonction des mouvements souhaités pour le pêne 100.

Le mécanisme comprend un ressort de rappel 132 tendant à maintenir le pêne 100 en position fermée. Une précontrainte du ressort 132 permet de définir l'effort minimal à exercer sur la languette 33 pour ouvrir le pêne 100. Le ressort 132 peut être directement fixé entre le secteur 24 et le pêne 100. Cette disposition du ressort 132 ne fonctionne que si le mécanisme est réversible. Dans le cas d'un mécanisme irréversible, le ressort 132 peut être directement fixé entre le secteur 24 et la came 112 afin de d'exercer un couple sur la came 112, ce couple tendant à maintenir le galet 120 à la position d'équilibre. Dans l'exemple représenté, afin d'accentuer l'effet du ressort 132, le mécanisme comprend un couronne 134 mobile en rotation par rapport au secteur 24 et un pignon 136 solidaire de la came 112. La couronne 134 et le pignon 136 roulent sans glisser l'un sur l'autre. A cet effet, la couronne 134 et le pignon 136 comprennent par exemple des dents d'engrenage coopérant. Par rapport au plan de la figure 13, le pignon 136 est situé derrière la came 112, tandis que le pignon 106 est situé devant la came 112. Le ressort 132 est fixé entre le secteur 24 et la couronne 134. Le rapport de diamètre entre le pignon 136 et la couronne 134 amplifie l'effort de rappel du ressort 132.

## Revendications

1. Chaumard destiné à équiper un dispositif de remorquage pouvant être installé sur le pont d'un navire (10) et comprenant un treuil (16), un câble (14) circulant dans le chaumard (20) sous l'action du treuil (16), le chaumard (20) comprenant un canal (24) à section ouverte s'étendant selon une direction principale (27) permettant de guider le câble (14), **caractérisé en ce que** le chaumard (20) comprend :
• un pêne (30, 40, 100) mobile refermant une section du canal (24),
• un capteur d'effort (32) situé en avant du pêne (30, 40, 100) dans un sens (34) porté par la direction principale (27) et configuré pour détecter un effort extérieur, et
• un déclencheur (36) configuré pour ouvrir le pêne (30, 40, 100) lorsque qu'un effort exercé sur le capteur (32) et orienté selon la direction principale (27) dans le sens (34) dépasse un effort prédéterminé et pour refermer le pêne (30, 40, 100) lorsque cet effort disparait.

2. Chaumard selon la revendication 1, **caractérisé en ce que** le capteur d'effort (32) est configuré pour détecter un effort extérieur en avant du pêne (30, 40, 100) dans les deux sens portés par la direction principale (27) et le déclencheur (36) est configuré pour ouvrir le pêne (30, 40, 100) lorsque qu'un effort exercé sur le capteur (32) et orienté selon la direction principale (27) dans les deux sens dépasse l'effort prédéterminé et pour refermer le pêne (30, 40, 100) lorsque cet effort disparait.

3. Chaumard selon l'une des revendications précédentes, **caractérisé en ce que** le pêne (30, 40) est mobile en rotation par rapport au canal (24) autour d'un axe de rotation (31) sensiblement perpendiculaire à la direction principale (27).

4. Chaumard selon la revendication 3, **caractérisé en ce que** le capteur d'effort (32) comprend une languette (33) mobile en rotation autour de l'axe de rotation (31), **en ce que** le déclencheur (36) comprend un cliquet (52) pouvant prendre deux positions, dont une première position, dite fermée, est effective sans effort sur la languette (33) et maintient le pêne (30, 40) fermé et dont une seconde position, dite ouverte, laisse libre la rotation du pêne (30, 40), **en ce que** le cliquet (52) est entrainé par la languette (33) de la position fermée à la position ouverte après dépassement de l'effort prédéterminé, le chaumard comprenant en outre un premier ressort (72) relié entre le canal (24) et la languette (33), la raideur du ressort (72) participant à l'effort prédéterminé et au réalignement du pêne (30) avec la languette (33).

5. Chaumard selon la revendication 4, **caractérisé en ce que** le premier ressort (72) est précontraint, la précontrainte participant à l'effort prédéterminé et au réalignement du pêne (30) avec la languette (33).

6. Chaumard selon l'une des revendications 4 ou 5, **caractérisé en ce que** le déclencheur (36) comprend un second ressort (74) tendant à refermer le pêne (30, 40), le second ressort (74) étant relié en série avec le premier ressort (72), **en ce que** le pêne (30) est solidaire du point commun entre les deux ressorts (72, 74).

7. Chaumard selon la revendication 6, **caractérisé en ce que** le second ressort (74) possède une raideur inférieure à celle du premier ressort (72).

8. Chaumard selon l'une des revendications 6 ou 7, **caractérisé en ce que** le second ressort (74) est précontraint à une valeur inférieure à celle du premier ressort (72).

9. Chaumard selon l'une des revendications 1 ou 2, **caractérisé en ce que** le pêne (100) est mobile en translation par rapport au canal selon un axe (102) sensiblement perpendiculaire à la direction principale (27).

10. Chaumard selon la revendication 9, **caractérisé en ce que** le capteur d'effort (32) comprend une languette (33) mobile en rotation autour d'un axe de rotation (31) sensiblement perpendiculaire à la direction principale (27) et des moyens pour transformer un mouvement de rotation de la languette (33) en translation du pêne (100).

11. Chaumard selon la revendication 10, **caractérisé en ce que** les moyens pour transformer un mouvement de rotation de la languette (33) en translation du pêne (100) sont irréversibles.

12. Chaumard selon l'une des revendications 10 ou 11, **caractérisé en ce qu'**il comprend une came (112) tournant avec la languette (33) et un levier (114) pivotant comprenant, à distance de son axe de pivotement (118), un pion (120) s'appuyant sur la came (112) et une rainure (124) dans laquelle s'appuie le pêne (100).

13. Chaumard selon la revendication 12, **caractérisé en ce qu'**il comprend un ressort (132) de rappel tendant à ramener la came (112) à une position d'équilibre dans laquelle le pêne (100) est fermé.

14. Dispositif de remorquage pouvant être installé sur le pont d'un navire (10) et comprenant un treuil (16), un câble (14) et un chaumard (20) selon l'une des revendications précédentes, le chaumard (20) et le treuil (16) étant fixes l'un par rapport à l'autre.

## Patentansprüche

1. Seilführung, dazu bestimmt, eine Schleppvorrichtung auszurüsten, installierbar auf der Brücke eines Schiffs (10) und umfassend eine Winde (16), ein Seil (14), welches unter Einwirkung der Winde (16) durch die Seilführung (20) läuft, wobei die Seilführung (20) einen Kanal (24) mit offenem Abschnitt umfasst, welcher sich in eine Hauptrichtung (27) erstreckt, um das Seil (14) zu führen, **dadurch gekennzeichnet, dass** die Seilführung (20) Folgendes umfasst:
• einen beweglichen Riegel (30, 40, 100), welcher einen Abschnitt des Kanals (24) verschließt,
• einen Kraftsensor (32), welcher vor dem Riegel (30, 40, 100) befindlich ist, in einer Richtung (34) der Hauptrichtung (27), und konfiguriert ist, um eine äußere Kraft zu detektieren, und
• einen Auslöser (36), welcher zum Öffnen des Riegels (30, 40, 100) konfiguriert ist, wenn die auf den Sensor (32) ausgeübte und entlang der Hauptrichtung (27) in die Richtung (34) ausgerichtete Kraft eine vorbestimmte Kraft überschreitet und zum verschließen des Riegels (30, 40, 100), wenn diese Kraft verschwindet.

2. Seilführung nach Anspruch 1, **dadurch gekennzeichnet, dass** der Kraftsensor (32) zum Detektieren einer äußeren Kraft vor dem Riegel (30, 40, 100) in beiden durch die Hauptrichtung (27) getragenen Richtungen konfiguriert ist, und der Auslöser (36) zum Öffnen des Riegels (30, 40, 100) konfiguriert ist, wenn eine auf den Sensor (32) ausgeübte und entlang der Hauptrichtung (27) in beide Richtungen ausgerichtete Kraft die vorbestimmte Kraft überschreitet und zum Verschließen des Riegels (30, 40, 100), wenn diese Kraft verschwindet.

3. Seilführung nach einem der vorhergehenden Ansprüche, **dadurch gekennzeichnet, dass** der Riegel (30, 40) drehbar in Bezug auf den Kanal (24) um eine Rotationsachse (31) beweglich ist, welche im Wesentlichen rechtwinklig zur Hauptrichtung (27) ist.

4. Seilführung nach Anspruch 3, **dadurch gekennzeichnet, dass** der Kraftsensor (32) eine drehbar um eine Rotationsachse (31) bewegliche Zunge (33) umfasst, dass der Auslöser (36) eine Klinke (52) umfasst, welche zwei Positionen einnehmen kann, deren erste Position, genannt geschlossene Position, effektiv ist wenn keine Kraft auf die Zunge (33) einwirkt, und deren zweite Position, genannt geöffnete Position, freies Drehen des Riegels (30, 40) zulässt, und dadurch, dass die Klinke (52) durch die Zunge (33) von der geschlossenen in die geöffnete Position angetrieben wird, nach Überschreitung der vorbestimmten Kraft, wobei die Seilführung zudem eine erste Feder (72) umfasst, welche zwischen dem Kanal (24) und der Zunge (33) verbunden ist, wobei die Steife der Feder (72) zu der vorbestimmten Kraft und zur Wiederausfluchtung des Riegels (30) mit der Zunge (33) beiträgt.

5. Seilführung nach Anspruch 4, **dadurch gekennzeichnet, dass** die erste Feder (72) vorgespannt ist, wobei die Vorspannung zu der vorbestimmten Kraft und zur Wiederausfluchtung des Riegels (30) mit der Zunge (33) beiträgt.

6. Seilführung nach einem der Ansprüche 4 oder 5, **dadurch gekennzeichnet, dass** der Auslöser (36) eine zweite Feder (74) umfasst, welche zum verschließen des Riegels (30, 40) tendiert, wobei die zweite Feder (74) in Reihe mit der ersten Feder (72) verbunden ist, dadurch, dass der Riegel (30) fest mit dem gemeinsamen Punkt zwischen den beiden Federn (72, 74) verbunden ist.

7. Seilführung nach Anspruch 6, **dadurch gekennzeichnet, dass** die zweite Feder (74) eine Steife kleiner als die der ersten Feder (72) besitzt.

8. Seilführung nach einem der Ansprüche 6 oder 7, **dadurch gekennzeichnet, dass** die zweite Feder (74) um einen Wert kleiner als der der ersten Feder (72) vorgespannt ist.

9. Seilführung nach einem der Ansprüche 1 oder 2, **dadurch gekennzeichnet, dass** der Riegel (100) verschiebbar in Bezug auf den Kanal entlang einer Achse (102) beweglich ist, welche im Wesentlichen rechtwinklig zur Hauptrichtung (27) ist.

10. Seilführung nach Anspruch 9, **dadurch gekennzeichnet, dass** der Kraftsensor (32) eine drehbar um eine Rotationsachse (31) bewegliche Zunge (33) umfasst, welche im Wesentlichen rechtwinklig zur Hauptrichtung (27) ist und Mittel zum Umwandeln einer Drehbewegung der Zunge (33) in eine Verschiebung des Riegels (100).

11. Seilführung nach Anspruch 10, **dadurch gekennzeichnet, dass** die Mittel zum Umwandeln einer Drehbewegung der Zunge (33) in eine Verschiebung des Riegels (100) nicht umkehrbar sind.

12. Seilführung nach einem der Ansprüche 10 oder 11, **dadurch gekennzeichnet, dass** sie eine mit der Zunge (33) drehende Nocke (112) und einen schwenkbaren Hebel (114), welcher entfernt von seiner Schwenkachse (118) einen Stift (120) umfasst, welcher sich auf die Nocke (112) stützt und eine Nut (124), in welche sich der Riegel (100) stützt, umfasst.

13. Seilführung nach Anspruch 12, **dadurch gekennzeichnet, dass** sie eine Rückstellfeder (132) umfasst, welche dazu tendiert, die Nocke (112) in eine Gleichgewichtsposition zurückzubringen, in welcher der Riegel (100) geschlossen ist.

14. Schleppvorrichtung, welche auf der Brücke eines Schiffs (10) installiert werden kann und eine Winde (16), ein Seil (14) und eine Seilführung (20) nach einem der vorhergehenden Ansprüche umfasst, wobei die Seilführung (20) und die Winde (16) in Bezug aufeinander fest sind.

## Claims

1. A fairlead that is intended to equip a towing device that can be installed on the deck of a ship (10) and comprising a winch (16), a cable (14) passing through the fairlead (20) under the action of the winch (16), the fairlead (20) comprising an open-section channel (24) extending in a main direction (27) for guiding the cable (14), **characterized in that** the fairlead (20) comprises:
• a movable bolt (30, 40, 100) closing a section of the channel (24),
• a force sensor (32) that is situated in front of the bolt (30, 40, 100) in one direction (34) of the main direction (27) and is configured to detect an external force, and
• a trigger (36) configured to open the bolt (30, 40, 100) when a force exerted on the sensor (32) and oriented along the main direction (27) in the sense (34) exceeds a predetermined force, and to close the bolt (30, 40, 100) when this force ceases.

2. The fairlead as claimed in claim 1, **characterized in that** the force sensor (32) is configured to detect an external force in front of the bolt (30, 40, 100) in both directions of the main direction (27), and the trigger (36) is configured to open the bolt (30, 40, 100) when a force exerted on the sensor (32) and oriented along the main direction (27) in both senses exceeds the predetermined force, and to close the bolt (30, 40, 100) when this force ceases.

3. The fairlead as claimed in either of the preceding claims, **characterized in that** the bolt (30, 40) is rotatable with respect to the channel (24) about an axis of rotation (31) substantially perpendicular to the main direction (27).

4. The fairlead as claimed in claim 3, **characterized in that** the force sensor (32) comprises a tab (33) that is rotatable about the axis of rotation (31), **in that** the trigger (36) comprises a pawl (52) that can take up two positions, of which a first position, referred to as the closed position, is effective when there is no force on the tab (33) and keeps the bolt (30, 40) closed, and of which a second position, referred to as the open position, allows the bolt (30, 40) to rotate freely, **in that** the pawl (52) is driven by the tab (33) from the closed position to the open position after the predetermined force has been exceeded, the fairlead also comprising a first spring (72) connected between the channel (24) and the tab (33), the stiffness of the spring (72) contributing to the predetermined force and to the realignment of the bolt (30) with the tab (33).

5. The fairlead as claimed in claim 4, **characterized in that** the first spring (72) is preloaded, the preload contributing to the predetermined force and to the realignment of the bolt (30) with the tab (33).

6. The fairlead as claimed in either of claims 4 or 5, **characterized in that** the trigger (36) comprises a second spring (74) that tends to close the bolt (30, 40), the second spring (74) being connected in series with the first spring (72), **in that** the bolt (30) is secured at the common point between the two springs (72, 74).

7. The fairlead as claimed in claim 6, **characterized in that** the second spring (74) has a stiffness less than that of the first spring (72).

8. The fairlead as claimed in either of claims 6 or 7, **characterized in that** the second spring (74) is preloaded by a value less than that of the first spring (72).

9. The fairlead as claimed in either of claims 1 or 2, **characterized in that** the bolt (100) is movable in translation with respect to the channel along an axis (102) substantially perpendicular to the main direction (27).

10. The fairlead as claimed in claim 9, **characterized in that** the force sensor (32) comprises a tab (33) that is rotatable about an axis of rotation (31) substantially perpendicular to the main direction (27), and means for converting a rotary movement of the tab (33) into a movement in translation of the bolt (100).

11. The fairlead as claimed in claim 10, **characterized in that** the means for converting a rotary movement of the tab (33) into a movement in translation of the bolt (100) are irreversible.

12. The fairlead as claimed in either of claims 10 or 11, **characterized in that** it comprises a cam (112) that turns with the tab (33) and a pivoting lever (114) comprising, at a distance from its pivot axis (118), a pin (120) bearing on the cam (112) and a slot (124) in which the bolt (100) is supported.

13. The fairlead as claimed in claim 12, **characterized in that** it comprises a return spring (132) that tends to return the cam (112) into a balanced position in which the bolt (100) is closed.

14. A towing device that can be installed on the deck of a ship (10) and comprising a winch (16), a cable (14) and a fairlead (20) as claimed in one of the preceding claims, the fairlead (20) and the winch (16) being fixed with respect to one another.
